# EUROPÄISCHE PATENTSCHRIFT

(11) **EP 3 626 916 B1**
(45) Veröffentlichungstag und Bekanntmachung des Hinweises auf die Patenterteilung: **09.06.2021**
(21) Anmeldenummer: 19196651.4
(22) Anmeldetag: 11.09.2019
(51) Int. Cl.: E05B 17/20, E05C 9/10

(54) **TREIBSTANGENBESCHLAG**
ESPAGNOLETTE FITTING
FERRURE À CRÉMONE

(30) Priorität: 20.09.2018 DE 102018216065
(43) Veröffentlichungstag der Anmeldung: 25.03.2020
(73) Patentinhaber: Aug. Winkhaus GmbH & Co. KG, 48291 Telgte (DE)
(72) Erfinder: Theising, André, 48268 Greven (DE)

(56) Entgegenhaltungen:
- EP-A1- 2 692 969
- EP-A1- 2 918 755
- DE-A1- 3 520 861

## Beschreibung

Die Erfindung betrifft einen Treibstangenbeschlag für einen gegen einen Rahmen schwenkbaren Flügel eines Fensters, einer Fenstertür oder dergleichen, mit einem Antriebsgetriebe zum Antrieb einer längsverschieblich geführten Treibstange in beide Bewegungsrichtungen, mit einer Koppeleinrichtung zwischen Antriebsgetriebe und Treibstange und mit einer Rückdrücksperre zur Blockierung oder Freigabe der Bewegung der Treibstange in Abhängigkeit von der Krafteinleitung und mit einem einer feststehenden Tasche gegenüberstehenden Sperrkörper zur teilweisen Aufnahme des Sperrkörpers bei einer treibstangenseitigen Krafteinleitung.

Ein solcher Treibstangenbeschlag ist beispielsweise aus der DE 35 20 861 A1 bekannt. Bei diesem Treibstangenbeschlag ist ein federndes Rückdrück-Sperrglied auf der Treibstange befestigt und gleitet über ein feststehendes, die Tasche aufweisendes Bauteil. Versucht man den Treibstangenbeschlag zu entriegeln, indem man zur Verschiebung der Treibstange eine Kraft in die Treibstange einleitet, gelangt das Sperrglied in die Tasche und blockiert dessen weitere Bewegung. Bei einer Krafteinleitung in den Treibstangenbeschlag über das Antriebsgetriebe wird das federnde Rückdrück-Sperrglied angehoben und über die Tasche hinweg bewegt. Damit wird bei einer treibstangenseitigen Krafteinleitung die Bewegung des Treibstangenbeschlages gesperrt, während der Treibstangenbeschlag bei einer getriebeseitigen Krafteinleitung betätigt werden kann. Nachteilig bei diesem Treibstangenbeschlag ist jedoch, dass das federnde Sperrglied zum Federn und zum Sperren eine Doppelfunktion aufweist, so dass es sehr aufwändig zu fertigen und zu montieren ist. Zudem werden für beide Bewegungsrichtungen zwei Rückdrücksperren benötigt. Hierdurch gestaltet sich der Treibstangenbeschlag baulich sehr aufwändig.

Weiterhin ist aus der EP 2 918 755 A1 ein Getriebe für eine Beschlaganordnung bekannt geworden, bei dem ein Sicherungselement an einem Nusselement zum Antrieb der Treibstange angeordnet ist. Das Sicherungselement wird bei einer von dem Nusselement ausgehenden Verstellbewegung in eine Freigabestellung und bei einer von dem Beschlagelement ausgehenden Verstellbewegung in die Sperrstellung gedrängt. Das Sicherungselement hat durch die Anordnung im Getriebe nur sehr kleine Abmessungen.

Der Erfindung liegt das Problem zugrunde, einen Treibstangenbeschlag der eingangs genannten Art so weiter zu bilden, dass er besonders einfach aufgebaut ist und dass die Rückdrücksperre hohe Kräfte abstützen kann.

Dieses Problem wird erfindungsgemäß dadurch gelöst, dass die Treibstange für jede ihrer Bewegungsrichtungen jeweils eine, den Sperrkörper in Richtung der Tasche abstützende Stützkante hat.

Durch diese Gestaltung benötigt der Treibstangenbeschlag nur einen einzigen Sperrkörper zum Blockieren oder Freigeben der Treibstange in beide Richtungen. Dank der Erfindung wird der bauliche Aufwand hierdurch sehr gering gehalten. Der Treibstangenbeschlag ist hierdurch besonders einfach aufgebaut. Der Sperrkörper und die Stützkanten lassen sich außerhalb des Antriebsgetriebes sehr stabil und mit großen Abmessungen gestalten, so dass die Rückdrücksperre hohe Kräfte abzustützen vermag.

Ein zuverlässiger Kraftfluss bei einer Krafteinleitung durch das Antriebsgetriebe lässt sich gemäß einer anderen vorteilhaften Weiterbildung der Erfindung einfach sicherstellen, wenn ein Kopplungsteil bei einer getriebeseitigen Krafteinleitung zur Erzeugung eines Kraftflusses von dem Antriebsgetriebe in die Treibstange ausgebildet ist.

Eine Blockade des Treibstangenbeschlages lässt sich gemäß einer anderen vorteilhaften Weiterbildung der Erfindung zuverlässig vermeiden, wenn das Kopplungsteil in der Treibstange ein Spiel aufweist, so dass das Kopplungsteil mit dem Sperrkörper ohne Krafteinleitung in die Treibstange bewegbar ist. Damit wird sichergestellt, dass bei der getriebeseitigen Krafteinleitung das Koppelteil angetrieben wird und nach einer Überwindung des Spiels die Treibstange antreibt.

Eine Umgehung der Rückdrücksperre lässt sich gemäß einer anderen vorteilhaften Weiterbildung der Erfindung einfach vermeiden, wenn die Rückdrücksperre an einer Koppeleinrichtung eines Anschlussschiebers des Antriebsgetriebes mit der Treibstange angeordnet ist. Durch diese Gestaltung ist die Rückdrücksperre zwischen dem Antriebsgetriebe und sämtlichen Verschlüssen des Treibstangenbeschlages angeordnet.

Bei getriebeseitiger Krafteinleitung lässt sich eine Bewegung des Sperrkörpers in Richtung der feststehenden Tasche zuverlässig vermeiden, wenn das Kopplungsteil eine den Sperrkörper aufnehmende, quer zur Bewegungsrichtung der Treibstange angeordnete Führung hat. Durch diese Gestaltung wird der Sperrkörper von dem Kopplungsteil bei der getriebeseitigen Krafteinleitung einfach mit der Treibstange mitbewegt.

Eine Blockade des Treibstangenbeschlages bei einem Hineinragen des Sperrkörpers in die Tasche ohne treibstangenseitige Krafteinleitung lässt sich gemäß einer anderen vorteilhaften Weiterbildung der Erfindung einfach vermeiden, wenn die Tasche und der Sperrkörper an ihren gegenüberstehenden Abschnitten einander entsprechende Radien oder Rampen aufweisen. Durch diese Gestaltung wird der Sperrkörper bei der Bewegung der Treibstange über das Antriebsgetriebe einfach aus der Tasche herausgedrückt. Erst wenn über die Stützkanten der Treibstange eine in Richtung der Tasche weisende Kraftkomponente in den Sperrkörper geleitet wird, wird der Treibstangenbeschlag blockiert.

Die vorgesehene Kraftrichtung auf den Sperrkörper bei der treibstangenseitigen Krafteinleitung lässt sich gemäß einer anderen vorteilhaften Weiterbildung der Erfindung einfach sicherstellen, wenn der Sperrkörper den Stützkanten gegenüberstehende Radien oder Rampen hat.

Eine zuverlässige Bewegung des von dem Kopplungsteil geführten Sperrkörpers über die Tasche hinweg lässt sich gemäß einer anderen vorteilhaften Weiterbildung der Erfindung einfach sicherstellen, wenn das Kopplungsteil formschlüssig an dem Anschlussschieber des Antriebsgetriebes angeordnet ist.

Zur weiteren konstruktiven Vereinfachung des Treibstangenbeschlages trägt es gemäß einer anderen vorteilhaften Weiterbildung der Erfindung bei, wenn der Sperrkörper als Kugel oder Zylinder ausgebildet ist, mittig in dem Kopplungsteil geführt ist und wenn die Treibstange zwischen den Stützkanten eine Aussparung zur Aufnahme des vollständig aus der Tasche entfernten Sperrkörpers hat.

Die Rückdrücksperre gestaltet sich gemäß einer anderen vorteilhaften Weiterbildung der Erfindung konstruktiv besonders einfach, wenn der Sperrkörper von einem Federelement in Richtung der Tasche vorgespannt ist.

Zur weiteren konstruktiven Vereinfachung der Rückdrücksperre trägt es gemäß einer anderen vorteilhaften Weiterbildung der Erfindung bei, wenn das Federelement als eine mit den Enden in dem Treibstangenabschnitt gehaltene Bügelfeder ausgebildet ist und mit einem mittleren Bereich in die Aussparung des Kopplungsteils hineinragt und den Sperrkörper übergreift.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem erfindungsgemäßen Treibstangenbeschlag,
- Fig. 2: vergrößert eine Rückdrücksperre des Treibstangenbeschlages aus Figur 1 in einer Grundstellung,
- Fig. 3: die einzelnen Bauteile der Rückdrücksperre aus Figur 2 in einer Explosionsdarstellung,
- Fig. 4: die Rückdrücksperre aus Figur 2 bei einer getriebeseitigen Krafteinleitung,
- Fig. 5: die Rückdrücksperre aus Figur 3 bei einer treibstangenseitigen Krafteinleitung.

Figur 1 zeigt ein Fenster mit einem gegen einen Rahmen 1 schwenkbaren Flügel 2 und mit einem Treibstangenbeschlag 3 zur Verriegelung des Rahmens 1 in dem Flügel 2. Der Treibstangenbeschlag 3 hat eine von einem Antriebsgetriebe 4 längsverschiebliche Treibstange 5 zur Ansteuerung mehrerer Verschlüsse 6. Zwischen dem Antriebsgetriebe 4 und der Treibstange 5 ist eine Rückdrücksperre 7 angeordnet. Die Rückdrücksperre 7 ermöglicht einen Antrieb der Treibstange 5 über das Antriebsgetriebe 4 und sperrt die Bewegung der Treibstange 5 bei einem versuchten manuellen Antrieb der Treibstange 5 von der Seite der Verschlüsse 6 aus. Die Rückdrücksperre 7 ist in dem Ausführungsbeispiel nur an einer Seite oberhalb des Antriebsgetriebes 4 angeordnet. Bei diesem Ausführungsbeispiel kann beispielsweise um eine durchgehende, das Antriebsgetriebe 4 überbrückende Treibstange 5 eingesetzt sein. In einer alternativen Ausführungsform kann eine weitere, nicht dargestellte Rückdrücksperre 7 unterhalb des Antriebsgetriebes 4 angeordnet sein.

Figur 2 zeigt stark vergrößert die Rückdrücksperre 7 des Treibstangenbeschlages 3 aus Figur 1. Die Rückdrücksperre 7 ist in einer Koppeleinrichtung 8 zur Koppelung eines Anschlussschiebers 9 des Antriebsgetriebes 4 mit der Treibstange 5 angeordnet und hat ein Kopplungsteil 10 und einen Sperrkörper 11. Ein Gehäuse 12 zur Führung der miteinander gekoppelten Enden des Anschlussschiebers 9 und der Treibstange 5 ist feststehend im Flügel 2 aus Figur 1 montiert und hat eine Tasche 13, in die der Sperrkörper 11 von der Kraft eines Federelementes 14 vorgespannt ist. Die Tasche 13 und der Sperrkörper 11 weisen einander entsprechende Radien 15, 16 auf. Der Sperrkörper 11 ist zylindrisch gestaltet und hat eine quer zur Bewegungsrichtung der Treibstange 5 angeordnete Führung 17 in dem Kopplungsteil 10. Diese Führung 17 führt einen mittleren Bereich des Sperrkörpers 11. In der Treibstange 5 ist eine der Führung 17 gegenüberstehende Aussparung 18 angeordnet. Die Aussparung 18 wird begrenzt von dem Sperrkörper 11 an jeder Seite gegenüberstehenden Stützkanten 19, 20. Das Kopplungsteil 10 ist nahezu spielfrei in dem Anschlussschieber 9 angeordnet. In einer nicht dargestellten Ausführungsform kann das Kopplungsteil 10 auch als Abwinklung des Anschlussschiebers 9 gestaltet sein. Weiterhin zeigt Figur 2, dass das Kopplungsteil 10 ein Spiel S in der Treibstange 5 hat. Damit lässt sich die Treibstange 5 geringfügig verschieben, bis die Stützkanten 19, 20 gegen den Sperrkörper 11 gelangen und ein Herausdrücken aus der Führung 17 des Kopplungselementes 10 verhindern.

Zur Vereinfachung der Zeichnung ist in Figur 2 das Gehäuse 12 aufgeschnitten dargestellt, um die Bauteile der Rückdrücksperre 7 von der Seite der Treibstange 5 aus darzustellen. Das mit dem Koppelteil 10 verbundene Ende des Anschlussschiebers 9 ist in Figur 2 hinter dem dargestellten Abschnitt der Treibstange angeordnet.

Figur 3 zeigt die Bauteile der Rückdrücksperre 7 in einer perspektivischen Explosionsdarstellung. Im Gegensatz zu der Darstellung aus Figur 2 zeigt Figur 3 die Bauteile der Rückdrücksperre 7 geringfügig verkleinert von der Seite des Anschlussschiebers 9. Das Federelement 14 ist bügelförmig gestaltet und übergreift in der montierten Stellung den Sperrkörper 11. Der Sperrkörper 11 ist zylindrisch gestaltet. Das Koppelteil 10 hat eine Höhe, welche der gemeinsamen Materialstärke von Anschlussschieber 9 und Treibstange 5 entspricht.

Wenn man ausgehend von Figur 2 getriebeseitig und damit von dem Anschlussschieber 9 aus eine Kraft in die Rückdrücksperre 7 einleitet, gelangt man in die in Figur 4 dargestellte Stellung. Die in dieser Figur mit einem Pfeil gekennzeichnete Kraft wird von dem Anschlussschieber 9 in das Kopplungsteil 10 eingeleitet. Das Kopplungsteil 10 führt den Sperrkörper 11 und gelangt nach Überwindung des in Figur 2 dargestellten Spiels S gegen die Treibstange 5. Da abgesehen von der Kraft des Federelementes 14, keine Kräfte quer zur Bewegungsrichtung der Treibstange 5 in den Sperrkörper 11 eingeleitet werden, kann dieser von den Radien 15, 16 aus der Tasche 13 herausgedrückt werden. Anschließend werden Kopplungsteil 10 und Sperrkörper 11 mit dem Anschlussschieber 9 und der Treibstange 5 verschoben.

Wenn man ausgehend von Figur 2 treibstangenseitig eine Kraft in die Rückdrücksperre 7 einleitet, gelangt man in die in Figur 5 dargestellte Stellung. In dieser Figur ist die in die Treibstange 5 eingeleitete Kraft mit einem Pfeil gekennzeichnet. Die Bewegung der Treibstange 5 bei feststehendem Anschlussschieber 9 führt dazu, dass eine der Stützkanten 19 gegen den Sperrkörper 11 gelangt und diesen in die Tasche 13 drückt. Damit blockiert der Sperrkörper 11 die weitere Bewegung der Treibstange 5. Der Anschlussschieber 9 wird damit ebenfalls nicht mitbewegt.

## Patentansprüche

1. Treibstangenbeschlag (3) für einen gegen einen Rahmen (1) schwenkbaren Flügel (2) eines Fensters, einer Fenstertür oder dergleichen, mit einem Antriebsgetriebe (4) zum Antrieb einer längsverschieblich geführten Treibstange (5) in beide Bewegungsrichtungen, mit einer Koppeleinrichtung (8) zwischen Antriebsgetriebe (4) und Treibstange (5) und mit einer Rückdrücksperre (7) zur Blockierung oder Freigabe der Bewegung der Treibstange (5) in Abhängigkeit von der Krafteinleitung und mit einem einer feststehenden Tasche (13) gegenüberstehenden Sperrkörper (11) zur teilweisen Aufnahme des Sperrkörpers (11) bei einer treibstangenseitigen Krafteinleitung, **dadurch gekennzeichnet, dass** die Treibstange (5) für jede ihrer Bewegungsrichtungen jeweils eine, den Sperrkörper (11) in Richtung der Tasche (13) abstützende Stützkante (19, 20) hat.

2. Treibstangenbeschlag nach Anspruch 1, **dadurch gekennzeichnet, dass** ein Kopplungsteil (10) bei einer getriebeseitigen Krafteinleitung zur Erzeugung eines Kraftflusses von dem Antriebsgetriebe (4) in die Treibstange (5) ausgebildet ist.

3. Treibstangenbeschlag nach Anspruch 1 oder 2, **dadurch gekennzeichnet, dass** das Kopplungsteil (10) in der Treibstange (5) ein Spiel (S) aufweist, so dass das Kopplungsteil (10) mit dem Sperrkörper (11) ohne Krafteinleitung in die Treibstange (5) bewegbar ist.

4. Treibstangenbeschlag nach zumindest einem der Ansprüche 1 bis 3, **dadurch gekennzeichnet, dass** die Rückdrücksperre (7) an einer Koppeleinrichtung (8) eines Anschlussschiebers (9) des Antriebsgetriebes (4) mit der Treibstange (5) angeordnet ist.

5. Treibstangenbeschlag nach zumindest einem der Ansprüche 1 bis 4, **dadurch gekennzeichnet, dass** das Kopplungsteil (10) eine den Sperrkörper (11) aufnehmende, quer zur Bewegungsrichtung der Treibstange angeordnete Führung hat.

6. Treibstangenbeschlag nach zumindest einem der Ansprüche 1 bis 5, **dadurch gekennzeichnet, dass** die Tasche (13) und der Sperrkörper (11) an ihren gegenüberstehenden Abschnitten einander entsprechende Radien (15, 16) oder Rampen aufweisen.

7. Treibstangenbeschlag nach zumindest einem der Ansprüche 1 bis 6, **dadurch gekennzeichnet, dass** der Sperrkörper (11) den Stützkanten (19, 20) gegenüberstehende Radien oder Rampen hat.

8. Treibstangenbeschlag nach zumindest einem der Ansprüche 4 bis 7, **dadurch gekennzeichnet, dass** das Kopplungsteil (10) formschlüssig an dem Anschlussschieber (9) des Antriebsgetriebes (4) angeordnet ist.

9. Treibstangenbeschlag nach zumindest einem der Ansprüche 1 bis 8, **dadurch gekennzeichnet, dass** der Sperrkörper (11) als Kugel oder Zylinder ausgebildet ist, mittig in dem Kopplungsteil (10) geführt ist und dass die Treibstange (5) zwischen den Stützkanten (19, 20) eine Aussparung (18) zur Aufnahme des vollständig aus der Tasche (13) entfernten Sperrkörpers (11) hat.

10. Treibstangenbeschlag nach zumindest einem der Ansprüche 1 bis 9, **dadurch gekennzeichnet, dass** der Sperrkörper (11) von einem Federelement (14) in Richtung der Tasche (13) vorgespannt ist.

11. Treibstangenbeschlag nach Anspruch 10, **dadurch gekennzeichnet, dass** das Federelement (14) als eine mit den Enden in der Treibstange (5) gehaltene Bügelfeder ausgebildet ist und mit einem mittleren Bereich in die Aussparung (18) des Kopplungsteils (10) hineinragt und den Sperrkörper (11) übergreift.

## Claims

1. A drive rod fitting (3) for a leaf (2) of a window, a French window or the like pivotable against a frame (1), having a drive gear (4) for driving a longitudinally displaceably guided drive rod (5) in both directions of movement, having a coupling device (8) between drive gear (4) and drive rod (5) and having a reverse-pressure lock (7) for blocking or releasing the movement of the drive rod (5) depending on the introduction of force and having a blocking body (11) located opposite a stationary pocket (13) for the partial accommodation of the blocking body (11) when force is introduced on the drive rod side, **characterized in that** the drive rod (5) for each of its directions of movement has in each case a supporting edge (19, 20) that supports the blocking body (11) in the direction of the pocket (13).

2. The drive rod fitting according to claim 1, **characterized in that** a coupling part (10) is formed when a force is introduced on the gear side to generate a force flow from the drive gear (4) into the drive rod (5).

3. The drive rod fitting according to claim 1 or 2, **characterized in that** the coupling part (10) in the drive rod (5) has a play (S), so that the coupling part (10) can be moved with the blocking body (11) into the drive rod (5) without the introduction of force.

4. The drive rod fitting according to at least one of claims 1 to 3, **characterized in that** the reverse-pressure lock (7) is arranged on a coupling device (8) of a connection slide (9) of the drive gear (4) with the drive rod (5).

5. The drive rod fitting according to at least one of claims 1 to 4, **characterized in that** the coupling part (10) has a guide accommodating the blocking body (11), which guide is arranged transversely to the direction of movement of the drive rod.

6. The drive rod fitting according to at least one of claims 1 to 5, **characterized in that** the pocket (13) and the blocking body (11) have radii (15, 16) or ramps corresponding to one another on their opposite sections.

7. The drive rod fitting according to at least one of claims 1 to 6, **characterized in that** the blocking body (11) has radii or ramps opposite the supporting edges (19, 20).

8. The drive rod fitting according to at least one of claims 4 to 7, **characterized in that** the coupling part (10) is positively arranged on the connection slide (9) of the drive gear (4).

9. The drive rod fitting according to at least one of claims 1 to 8, **characterized in that** the blocking body (11) is designed as a ball or cylinder, is guided centrally in the coupling part (10) and that the drive rod (5) has a recess (18) between the supporting edges (19, 20) for accommodating the blocking body (11) that has been completely removed from the pocket (13).

10. The drive rod fitting according to at least one of claims 1 to 9, **characterized in that** the blocking body (11) is pretensioned by a spring element (14) in the direction of the pocket (13).

11. The drive rod fitting according to claim 10, **characterized in that** the spring element (14) is designed as a bow spring held with the ends in the drive rod (5) and protrudes with a central area into the recess (18) of the coupling part (10) and engages over the blocking body (11).

## Revendications

1. Ferrure à crémone (3) pour un battant (2), pivotant par rapport à un châssis (1), d'une fenêtre, d'une porte-fenêtre ou autre, avec un mécanisme d'entraînement (4) pour l'entraînement d'une crémone (5) guidée de manière coulissante longitudinalement dans les deux sens de déplacement, avec un dispositif de couplage (8) entre le mécanisme d'entraînement (4) et la crémone (5) et avec un blocage de retour (7) pour le blocage ou la libération du mouvement de la crémone (5) en fonction de l'application d'une force et avec un élément de blocage (11) en face d'un gousset fixe (13), pour le logement partiel de l'élément de blocage (11) dans le cas d'une application de force côté crémone, **caractérisée en ce que** la crémone (5) comprend, pour chacun de ses sens de déplacement, une arête d'appui (19, 20) soutenant l'élément de blocage (11) en direction du gousset (13).

2. Ferrure à crémone selon la revendication 1, **caractérisée en ce qu'**une partie de couplage (10) est conçue pour la production, lors de l'application d'une force côté mécanisme, par le mécanisme d'entraînement (4) d'un flux de force vers la crémone (5).

3. Ferrure à crémone selon la revendication 1 ou 2, **caractérisée en ce que** la partie de couplage (10) présente, dans la crémone (5), un jeu (S) de façon à ce que la partie de couplage (10) soit mobile avec l'élément de blocage (11) sans application de force dans la crémone (5).

4. Ferrure à crémone selon au moins l'une des revendications 1 à 3, **caractérisée en ce que** le blocage de retour (7) est disposé au niveau d'un dispositif de couplage (8) d'un coulisseau de raccordement (9) du mécanisme d'entraînement (4) avec la crémone (5).

5. Ferrure à crémone selon au moins l'une des revendications 1 à 4, **caractérisée en ce que** la partie de couplage (10) comprend un guidage logeant l'élément de blocage (11) et disposé transversalement par rapport au sens de déplacement de la crémone.

6. Ferrure à crémone selon au moins l'une des revendications 1 à 5, **caractérisée en ce que** le gousset (13) et l'élément de blocage (11) comprennent, au niveau de leurs portions qui se font face, des rayons (15, 16) ou des rampes correspondant entre elles.

7. Ferrure à crémone selon au moins l'une des revendications 1 à 6, **caractérisée en ce que** l'élément de blocage (11) comprend des rayons ou des rampes qui font face aux arêtes d'appui (19, 20).

8. Ferrure à crémone selon au moins l'une des revendications 4 à 7, **caractérisée en ce que** la partie de couplage (10) est disposée par complémentarité de forme sur le coulisseau de raccordement (9) du mécanisme d'entraînement (4).

9. Ferrure à crémone selon au moins l'une des revendications 1 à 8, **caractérisée en ce que** l'élément de blocage (11) présente la forme d'une sphère ou d'un cylindre et est guidé de manière centrale dans la partie de couplage (10) et **en ce que** la crémone (5) comprend, entre les arêtes d'appui (19, 20), un évidement (18) pour le logement de l'élément de blocage (11) entièrement retiré du gousset (13).

10. Ferrure à crémone selon au moins l'une des revendications 1 à 9, **caractérisée en ce que** l'élément de blocage (11) est précontraint par un élément à ressort (14) en direction du gousset (13).

11. Ferrure à crémone selon la revendication 10, **caractérisée en ce que** l'élément à ressort (14) est conçu comme un ressort à étrier maintenu avec ses extrémités dans la crémone (5) et dépasse, avec une partie centrale, dans l'évidement (18) de la partie de couplage (10) et recouvre l'élément de blocage (11).
